# EUROPÄISCHE PATENTSCHRIFT

(11) **EP 0 990 490 B1**
(45) Veröffentlichungstag und Bekanntmachung des Hinweises auf die Patenterteilung: **07.11.2001**
(21) Anmeldenummer: 98118718.0
(22) Anmeldetag: 02.10.1998
(51) Int. Cl.: B25B 27/10, B21D 39/04

(54) **Vorrichtung zum Anordnen, Spannen oder Schrumpfen eines ringförmigen Festhalteorganes**
Device for positioning, clamping and compacting a ring-shaped holder
Dispositif pour la mise en place, le serrage et le rétrécissement d'un dispositif de maintien annulaire

(43) Veröffentlichungstag der Anmeldung: 05.04.2000
(73) Patentinhaber: Hans Oetiker AG Maschinen- und Apparatefabrik, 8812 Horgen (CH)
(72) Erfinder: Oetiker, Hans, CH-8812 Horgen (CH)
(74) Vertreter: Troesch Scheidegger Werner AG

(56) Entgegenhaltungen:
- EP-A- 0 451 806
- EP-A- 0 791 433
- DE-A- 19 547 592
- DE-B- 1 198 147
- US-A- 4 885 928

## Beschreibung

Die vorliegende Erfindung betrifft eine Vorrichtung zum Anordnen, Spannen oder Schrumpfen eines ringförmigen Festhalteorganes, ein Verfahren zum Anordnen, Spannen oder Schrumpfen eines ringförmigen Festhalteorganes sowie eine Anordnung zum Schrumpfen bzw. Spannen von Klemm-, Press- oder Schrumpfringen, wie insbesondere von sogenannten Multi Crimp-Ringen.

Zum Anordnen von weitgehendst kreisrunden Festhalteorganen, wie Klemm-, Press- oder Schrumpfringen, wie insbesondere die im Markt bestens bekannten sogenannten ohrlosen "Oetiker"-Klemmen, welche keine nach aussen vorstehenden Organe zum Ansetzen eines entsprechenden Montagewerkzeuges aufweisen, werden aufwendige und steuerungsintensive Montageanordnungen verwendet. Insbesondere aus der Automobilindustrie sind Einrichtungen bekannt zum Schrumpfen von sogenannten Multi Crimp-Ringen bei Gelenkwellen und Lenkgetrieben, zum Anordnen von Schutzgummibälgen für die Gewährleistung der Schmierung der Gelenke. Eine solche Vorrichtung ist aus dem Dokument EP 0 791 433 A bekannt.
So werden beispielsweise Pressringe mittels einer Anzahl von kreisrund angeordneten Verpressbacken, welche vorzugsweise hydraulisch oder pneumatisch betätigbar sind, geschrumpft, um beispielsweise über eine Gelenkwelle gestülpte Gummibälge fest anzuordnen. Diese bekannten Montageanordnungen sind geeignet für die automatisierte Montage von Gelenkwellen bzw. Lenkgetrieben im Automobil-Montageablauf.

Im Zusammenhang mit Reparaturen an Gelenkwellen, Lenkgetrieben oder sogenannten Klemmverbindungen, die beispielsweise mit den sogenannten Multi Crimp-Ringen als Verbindungselemente ausgerüstet sind, besteht bis dato auf dem Markt keine Vorrichtung, die in Form eines Handwerkzeuges ausgeführt ist, um jederzeit vor Ort für das Schrumpfen von den erwähnten Multi Crimp-Ringen (MCR) eingesetzt zu werden. Auch Montageanordnungen für die Montage von Gelenkwellen und Lenkgetrieben bei Kleinstserie-Montagen sind nicht bekannt. Es ist auch wichtig, dass eine derartige Montageeinrichtung ohne zusätzliche hydraulische oder pneumatische Peripheriegeräte betreibbar ist, um auf die dazu notwendige Infrastruktur verzichten zu können.

Es ist daher eine Aufgabe der vorliegenden Erfindung, eine Vorrichtung zum Anordnen, Spannen oder Schrumpfen eines ringförmigen Festhalteorganes zu schaffen, welche vorzugsweise handbetreibbar ist und insbesondere auch geeignet ist für die Durchführung von Reparaturen bzw. für die Montage nur einzelner Festhalteorgane bzw. für individuelle Montagen.

Erfindungsgemäss wird die gestellte Aufgabe mittels einer Vorrichtung insbesondere nach Anspruch 1 gelöst.

Vorgeschlagen wird eine Vorrichtung zum Anordnen, Spannen oder Schrumpfen eines ringförmigen Festhalteorganes, mit
- einem offenen Spannring bzw. ein Spannband mit je endständig einem Festhalteabschnitt,
- mindestens zwei innerhalb des Spannringes angeordneten, ringsegmentförmig gebogenen, weitgehendst seitlich aneinanderstossenden Klemmbacken bzw. -segmente, welche mit ihrer äusseren ringsegmentartigen Kontur am Spannring anliegen und welche mit ihrer inneren ringförmigen Oberfläche insgesamt wenigstens nahezu eine kreisrunde Ringöffnung bilden,
- je mindestens einem federartigen Organ zwischen je den seitlich aneinanderstossenden Klemmbacken, um diese voneinanderzutreiben bzw., um den Spannring im nicht gespannten Zustand in Durchmesser-vergrössernde Richtung auseinanderzutreiben und die Klemmbacken fest im Spannring zu halten und
- einem Spannorgan mit mindestens zwei Eingreifabschnitten, vorgesehen, um an den Festhalteabschnitten eingreifend den offenen Spannring in Durchmesser-verkleinernder Richtung zu spannen.

Bevorzugte Ausführungsvarianten der erfindungsgemässen Vorrichtung sind in den abhängigen Ansprüchen charakterisiert.

Weiter beansprucht wird ein Verfahren zum Anordnen, Spannen oder Schrumpfen eines ringförmigen Festhalteorgans, wie beispielsweise eines Spann-, Press- oder Schrumpfringes, wobei das Festhalteorgan innerhalb einer Mehrzahl von weitgehendst kreisrund angeordneten Klemmbacken angeordnet wird, welche Klemmbacken mit ihrer inneren Oberfläche insgesamt eine weitgehendst kreisrunde Ringöffnung bilden und welche je seitlich, zwischen zwei Klemmbacken einen Abstand bildend, durch ein federartiges Organ voneinandergetrieben werden, worauf ein die Klemmbacken aussen umgreifender und diese haltender offener Spannring mittels eines Spannorgans in Durchmesser-verkleinernder Richtung gespannt wird, um die Klemmbacken weitgehendst radial senkrecht nach innen treibend zu bewegen und das Festhalteorgan, gegebenenfalls auf einem anzuordnenden bzw. zu montierenden Objekt, zu spannen oder zu schrumpfen.

Weitere bevorzugte Ausführungsvarianten des erfindungsgemässen Verfahrens sind in abhängigen Ansprüchen charakterisiert.

Die erfindungsgemäss definierte Vorrichtung wie auch das Verfahren sind insbesondere geeignet zum Schrumpfen von Klemm-, Press- oder Schrumpfringen, wie beispielsweise sogenannten Multi Crimp-Ringen.

Die Erfindung wird nun anschliessend beispielsweise und unter Bezug auf die beigefügten Figuren näher erläutert.

Dabei zeigen:
- Fig. 1: eine erfindungsgemässe Anordnung in Seitenansicht, im nicht gespannten Zustand, vorgesehen, um einen Schrumpfring zu montieren,
- Fig. 2: die Anordnung aus Fig. 1 in gespanntem Zustand, mit geschrumpftem Schrumpfring,
- Fig. 3: eine Klemmbacke der Vorrichtung aus den Fig. 1 und 2 in Seitenansicht,
- Fig. 4: im Schnitt, die Klemmbacke aus Fig. 3 entlang der Linie I-I,
- Fig. 4a: einen Ausschnitt aus Fig. 4,
- Fig. 5: im Schnitt, die Klemmbacke aus Fig. 3 entlang der Linie II-II,
- Fig. 6: einen Spannring einer Anordnung gemäss den Fig. 1 und 2, geeignet für das Durchmesser-verkleinernde Zusammentreiben der Klemmbacken,
- Fig. 7: ein Spannwerkzeug, geeignet für das Spannen des Spannringes bzw. Spannbandes der Vorrichtung gemäss den Fig. 1 oder 2,
- Fig. 8: in Seitenperspektive, einen Ausschnitt einer Gelenkwelle, aussen umfasst mit einem flexiblen Gummibalg, angeordnet mit sogenannten Schrumpfringen, und
- Fig. 9: in Perspektive, schematisch den Montagevorgang eines Schrumpfringes bei der Montage eines Faltenbalges für das Abbinden eines Wellenendes einer Gelenkwelle.

Fig. 1 zeigt eine erfindungsgemässe Spannanordnung, beispielsweise zum Anordnen bzw. Schrumpfen eines Press- oder Schrumpfringes, in Seitenansicht. Dabei wird der auf irgendeinem zu montierenden Objekt anzuordnende Spann- bzw. Press- oder Schrumpfring 1 im Innern der erfindungsgemässen Vorrichtung angeordnet, wobei der Spann- bzw. Press- oder Schrumpfring den Durchmesser D aufweist. Die Spannvorrichtung ist im nicht gespannten Zustand und weist die folgenden Einzelteile auf:

Einen äusseren, umfassenden, offenen Spannring bzw. ein Spannband 1 mit den offenen, gebogenen Enden 5 und 7, geeignet für das An- bzw. Eingreifen eines Spannwerkzeuges.

Mehrere ringförmig angeordnete Klemmbacken bzw. Klemmsegmente 11, welche mit ihren äusseren Oberflächen 12 an der Innenseite des Spannringes bzw. Spannbandes 3 an- bzw. aufliegen, bilden mit ihrer inneren Oberfläche 19 eine weitgehendst kreisrunde Ringöffnung. Die einzelnen Spannbacken bzw. Spannelemente 11 sind je seitlich durch einen Spalt voneinander beabstandet, welcher durch je zwischen den Klemmbacken bzw. Klemmsegmenten angeordnete Federn 15 gebildet wird, durch welche Federn die Klemmbacken voneinandergetrieben werden. Diese Federn 15 sind je in lochartigen Vertiefungen 17 in den Seitenflächen 13 der Klemmbacken bzw. -segmente 11 angeordnet bzw. gehalten. Durch diese Federn wird weiter sichergestellt, dass die - gemäss Darstellung in Fig. 1 acht - angeordneten Klemmbacken bzw. -segmente fest innerhalb des Spannringes bzw. Spannbandes 3 gehalten sind.

Durch Eingreifen eines Spannwerkzeuges, beispielsweise aufweisend die beiden zangenartigen Schenkel 31 und 33, in den aufgebogenen Enden 5 und 7, wird nun der Spannring bzw. das Spannband 3 in Durchmesser-verkleinernder Richtung gespannt, wodurch die Klemmbacken einerseits je seitlich gegen die Federkraft der Feder 15 getrieben werden und zudem radial senkrecht nach innen bewegt werden. Durch diese Einwärts-Bewegung der einzelnen Klemmbacken bzw. Klemmsegmente 11 wird selbstverständlich auch die innere, durch die Klemmbacken gebildete Ringöffnung in ihrem Durchmesser verkleinert, wodurch nun der Press- bzw. Schrumpfring 1 zusammengepresst bzw. geschrumpft wird, neu aufweisend einen Durchmesser D', welcher kleiner ist als der ursprüngliche Durchmesser D. In der Praxis hat es sich gezeigt, dass Durchmesser-Reduzierungen von ca. 3 mm erreicht werden können, wobei selbstverständlich die Grösse der Reduzierung auch von der Grösse der Spannvorrichtung abhängig ist. Mittels grösserer Spannvorrichtungen können selbstverständlich auch grössere Durchmesser-Reduzierungen erreicht werden.

Beim Spannvorgang ist der Kreis erst dann geschlossen resp. der Durchmesser D' erreicht, wenn die Backen vollständig aneinanderliegend angeordnet sind, resp. die Backen geschlossen sind. Dabei hat es sich gezeigt, dass beim Spannen des Spannringes zunächst die unten liegenden Backen geschlossen werden und erst nachfolgend sukzessive die oben liegenden Backen zur Bildung des schlussendlich geschlossenen Kreises.

Um zu zeigen, wie einerseits der Schrumpf- bzw. Pressring 1 bzw. 1' im Innern der Spannvorrichtung gehalten wird und andererseits, wie die Klemmbacken bzw. Klemmsegmente 11 innerhalb des Spannringes bzw. Spannbandes 3 gehalten werden, wird auf die Fig. 3 bis 5 verwiesen. Dabei zeigt Fig. 3 eine einzelne Klemmbacke bzw. ein Klemmelement 11, Fig. 4 einen Schnitt durch das Segment aus Fig. 3, entlang der Linie I-I und Fig. 5 einen Schnitt entlang der Linie II-II des Segmentes bzw. der Klemmbacke aus Fig. 3.

In Fig. 4 ist nun deutlich erkennbar, dass sowohl die äussere Oberfläche 12 wie auch die innere Oberfläche 19 der Backe bzw. des Segmentes 11 derart ausgebildet sind, dass einerseits die Klemmbacke 11 seitlich verrutschfest im Innern des Spannringes 3 gehalten wird und andererseits der Press- bzw. Schrumpfring 1 seitlich verrutschfest innerhalb der ringförmigen Öffnung der Klemmvorrichtung. So weist die innere Oberfläche 19 je seitlich Führungsschienen bzw. Ränder 21 auf, innerhalb welcher der zu verpressende Press- bzw. Schrumpfring gehalten wird. Dabei ist insbesondere in Fig. 4a deutlich erkennbar, dass die gegen die innere Oberfläche 19 gerichtete Seitenflanke je der beiden Ränder 23 konisch schräg verlaufend ausgebildet ist, um beim Schrumpfen eine Verbreiterung des Ringes zu verhindern. Durch diese Ränder wird eher erreicht, dass die Dicke des Ringes beim Schrumpfprozess leicht zunimmt, was vorteilhaft ist. Die äussere Oberfläche 12 weist wiederum je seitlich Führungsschienen bzw. Ränder 23 auf sowie eine innere Gleitfläche 27, welche gegenüber den seitlichen Führungsschienen 23 durch nach innen ragende Längsnuten 25 beabstandet ist. Durch die Ausbildung der äusseren Oberfläche durch Reduktion der Auflagefläche wird zudem ein besseres Gleiten des Spannringes 3 auf der äusseren Oberfläche 12 der Klemmbacken bzw. Klemmelemente 11 erreicht. Die mittig bandartig ausgebildete Oberfläche 27 kann zudem mit einer reibungsvermindernden Beschichtung versehen sein, um ein gutes Gleiten während des Press- bzw. Spannvorgangs zu ermöglichen. Selbstverständlich kann die bessere Gleitung auch durch das Anordnen von Schmiermitteln, Schmierölen usw. erreicht werden.

Fig. 5 zeigt die seitliche Stirnfläche 13 einer Klemmbacke bzw. eines Klemmsegmentes 11, in welcher Stirnfläche die Vertiefung 17 erkennbar ist, in welcher die zwischen zwei Klemmbacken angeordneten Federn gehalten werden.

Fig. 6 wiederum zeigt einen Spannring bzw. ein Spannband 3 mit den nach auswärts gebogenen Enden 5 und 7, vorgesehen für das Eingreifen eines Spannwerkzeuges.

In Fig. 7 ist nun dargestellt, wie eine Spannvorrichtung mittels eines Spannwerkzeuges gespannt werden kann, für das Anordnen des Press- bzw. Schrumpfringes. Wie bereits ansatzweise in Fig. 2 dargestellt, kann mittels eines Spannwerkzeugs 30 und entsprechenden zangenartigen Schenkeln 31 und 33 in den Endabschnitt 5 und 7 des Spannringes 3 eingegriffen werden. Damit die aufgebogenen Enden 5 und 7 sicher im Spannwerkzeug gehalten werden, können in den endständigen Partien der Schenkel 31 und 33 auch Schlitze angeordnet sein, in welche die Bandenden eingreifen.

Gemäss Fig. 7 besteht das Spannwerkzeug einerseits aus den Endpartien 31 und 33, vorgesehen, um in den Enden 5 und 7 des Spannringes einzugreifen, sowie den beiden Schenkeln 35 und 37, welche um eine Verbindungsachse 39 schwenkbeweglich miteinander verbunden sind.

Mittels einer Gewindespindel 41, aufweisend das Gewinde 43, welches in einer entsprechenden Gewindebohrung im Schenkel 37 eingreift, können die beiden Schenkel 35 und 37 durch Betätigung beispielsweise eines Schraubgriffes oder falls erwünscht mittels eines Drehmomentschlüssels 45 betätigt werden. Die Kraft, mittels welcher die beiden Schenkel 35 und 37 gegeneinander getrieben werden und damit der Spannring 3 der Vorrichtung gespannt wird, hängt ab von der Dimensionierung des Spannwerkzeuges bzw. der Einstellung des Drehmomentschlüssels.

Selbstverständlich handelt es sich beim Spannwerkzeug unter Verwendung eines Drehmomentschlüssels oder Schraubgriffes mit Gelenk nur um ein Beispiel, um die Spannvorrichtung gemäss den Fig. 1 und 2 zu spannen. Irgendwelche andere geeignete, beispielsweise zangenartige Spannwerkzeuge oder gar hydraulisch oder pneumatisch betriebene Spannwerkzeuge, können für das Spannen des Spannringes verwendet werden. Auch die in Fig. 7 dargestellte Spindel kann selbstverständlich durch irgendwelche andere, geeignete Betätigungsmechanismen wie beispielsweise hydraulisch oder pneumatisch betätigbare Zylinder ersetzt werden. Ein derartiges Betätigungsorgan kann sowohl handbetätigbar wie auch mittels eines Motors angetrieben werden. Mit anderen Worten ist die vorliegende Erfindung selbstverständlich nicht auf die in Fig. 7 dargestellte Spindel eingeschränkt.

Fig. 8 zeigt ein Anwendungsbeispiel, bei welchem vermehrt sogenannte Press- oder Schrumpfringe verwendet werden, welche keine nach aussen vorstehenden Partien bzw. Angriffsflächen aufweisen. Der Vorteil derartiger "ohrloser" bzw. "stufenloser" Press- bzw. Schrumpfringe liegt darin, dass sie bei Rotation nicht zu Unwucht führen können.

Dabei zeigt Fig. 8 eine Halbachse bzw. eine Gelenkwelle zwischen Antriebswelle 51 und Radnabe 52, welche durch zwei Gummibälge geschützt ist. Auf einer inneren Antriebswelle 51 ist ein Schrumpf- bzw. Pressring 1 angeordnet, um den Balg 53 auf dem Wellenende zu halten. Deutlich erkennbar am Schrumpf- bzw. Pressring 1 ist die Verbindungsnaht 2, welche entweder bereits vor Aufbringen des Schrumpf- bzw. Pressringes fest verbunden ist, oder aber welche beim Verpressvorgang verfestigt wird.

Am anderen Ende ist der Gummibalg 53 auf der Verbindungswelle bzw. Gelenkwelle 54 mittels eines Press- bzw. Schrumpfringes 1 gehalten. Analog ist das zwischen Verbindungswelle 54 und Radnabe 52 angeordnete Verbindungsgelenk wiederum mittels eines Gummibalges 53 geschützt, der erneut mittels Schrumpf- bzw. Pressringen 1 befestigt bzw. gesichert ist. Gerade bei derartigen Gelenkwellen ist es nun möglich, dass bei allfälligen Reparaturarbeiten oder beim Auswechseln einer ganzen Gelenkwelle irgendwelche Informationen, wie insbesondere Reparaturangaben, Montagedaten usw. auf einem erfindungsgemäss aufgeschrumpften Press- bzw. Schrumpfring eingestanzt werden können, so dass jeder Zeit spätere an Ort und Stelle diese Informationen verfügbar sind. Gegebenenfalls kann auch ein bereits montierter Schrumpf- oder Pressring entfernt und durch einen neuen ersetzt werden, ohne dass die gesamte Gelenkwelle bzw. der Balg entfernt werden muss. Somit können jederzeit bereits montierte Press- bzw. Schrumpfringe ausgewechselt werden, falls beispielsweise die darauf angebrachten Informationen aufdatiert oder ersetzt werden müssen.

Fig. 9 schlussendlich zeigt den Montagevorgang eines Schrumpf-bzw. Pressringes 1 (nicht erkennbar) auf einem Wellenende 51 mittels einer erfindungsgemässen Spannvorrichtung. Dabei wird das Spannband bzw. Klemmband 3 mittels eines Klemmwerkzeuges 30 gespannt, indem die beiden Enden 5 und 7 des Spannbandes bzw. Klemmbandes gespannt werden. Wie bereits unter Bezug auf Fig. 7 erwähnt, erfolgt der Spannvorgang mittels einer Gewindespindel 41, welche mit einem Gewinde 43 in einer entsprechenden Gewindebohrung in einem der beiden Schenkel des Spannwerkzeuges 33 eingreift.

Insbesondere im Zusammenhang mit Reparaturen an Gelenkwellen, Lenkgetrieben oder sonstigen Klemmverbindungen, die beispielsweise mit sogenannten Multi Crimp-Ringen (MCR) als Verbindungselemente ausgerüstet sind, ist die erfindungsgemäss dargestellte Spann- bzw. Klemmvorrichtung geeignet, welche insbesondere in Form eines Handwerkzeuges ausgeführt sein kann, um jederzeit vor Ort für das Schrumpfen von MCR eingesetzt zu werden. Die erfindungsgemässe Vorrichtung findet auch mögliche Anwendung für Kleinserienmontagen. Es ist auch wichtig, dass eine solche erfindungsgemässe Vorrichtung in der Basisausführung ohne zusätzliche hydraulische oder pneumatische Peripheriegeräte betrieben werden kann. Um jeweils eine je MCR-festgelegte Schliesskraft bei einem handbetriebenen Schrumpfvorgang überwachen zu können, besteht die Möglichkeit, anstelle des Schraubgriffes auch einen für die Vorrichtung abgestimmten Drehmomentschlüssel zu verwenden. Somit besteht auch bei dieser einfachen Vorrichtung die Möglichkeit, die Schrumpfkraft in vergleichbarer Art und Weise wie diejenige bei industriellen Schrumpfanlagen zu überwachen. Zudem kann auch der je MCR-Grösse unterschiedliche Schrumpfweg kontrolliert werden, da die erfindungsgemässe Vorrichtung auf die verschiedenen Durchmesser abgestimmt, d.h. mit verschiedenen Schliesssegmenten ausgerüstet werden kann, die im kleinstmöglichen Durchmesser durch die Vorrichtung und das Spannband zusammengezogen werden. Wie bereits oben erwähnt, lassen sich leicht Durchmesser-Reduzierungen von ca. 3 mm und mehr erreichen.

Das Spannwerkzeug weist vorzugsweise ein Spannschenkelpaar mit Scharnier und rechts- bzw. linkswirkender Gewindespindel sowie Aufnahmeschlitzen für die Spannbandenden 5 und 7 auf. Das Spannwerkzeug wird mittels Schraubgriff oder vorzugsweise mit einem Drehmomentschlüssel über die Gewindespindel angetrieben. Auch in bezug auf Fig. 9 ist wiederholt zu betonen, dass selbstverständlich anstelle einer Gewindespindel auch irgendein anderer geeigneter Antrieb zum Spannen des Spannwerkzeuges verwendet werden kann, wie beispielsweise ein hydraulischer oder pneumatischer Zylinder. Der Spannvorgang selbst kann entweder handbetätigt oder mittels eines Motorantriebes erfolgen.

Die Spannvorrichtung selbst besteht aus zwei oder mehr Klemmbacken bzw. Schliesssegmenten, wobei gemäss den Beispielen in den Fig. 1 bis 9 acht derartige Segmente dargestellt sind. Die Segmente sollten derart dimensioniert bzw. ausgewählt werden, dass sie einen Schliessweg von ca. 3 mm im Durchmesser ermöglichen. Die einzelnen Segmente verfügen über Seitenränder, welche den MCR beim Schliessvorgang seitlich positionieren. Das Spannband bzw. der Spannring hält die Schliesssegmente, wie die acht Segmente in den Fig. 1 bis 9, als Einheit zusammen. Die Anpassung auf die einzelnen MCR-Durchmesser kann durch Auswechseln der Schliesssegmente erfolgen.

Das Spannwerkzeug bzw. die Schliessvorrichtung ist durch ihre Konstruktion so konzipiert, dass es bzw. sie im Bereich einer der Spannbackenschenkel in einem Schraubstock sicher gespannt werden kann, um den beim Schliessvorgang durch die Bewegung des Schraubgriffes entstehenden seitlichen Kräften entgegenzuwirken.

Bei den in den Fig. 1 bis 9 dargestellten Klemmvorrichtungen handelt es sich selbstverständlich nur um Beispiele, welche in x-beliebiger Art und Weise abgeändert, ergänzt oder modifiziert werden können. So ist es grundsätzlich eine Frage der Optimierung, ob zwei, drei, fünf, acht oder gar mehr Klemmbacken bzw. Klemmsegmente verwendet werden. Auch die in den Figuren dargestellten Federn zwischen den einzelnen Klemmsegmenten können durch andere federartige Organe ersetzt werden, welche ein Auseinandertreiben der seitlich aneinanderstossenden Klemmbacken bewirken. Auch das Material steht nicht primär im Vordergrund, wohl dürfte in der Regel gehärteter Stahl im Vordergrund stehen, doch sind auch Aluminium oder gar verstärkte Kunststoffe je nach Einsatzgebiet durchaus denkbar.

Auch für das Spannen der Spannvorrichtung können verschiedenste Spannwerkzeuge verwendet werden, beispielsweise irgendwelche zangenartigen Werkzeuge oder gar pneumatisch oder hydraulisch betätigbare Elemente, welche geeignet sind, um die offenen Enden des Spannringes zueinanderzutreiben.

## Patentansprüche

1. Vorrichtung zum Anordnen, Spannen oder Schrumpfen eines ringartigen Festhalteorganes, mit
- einem offenen Spannring (3) mit je endständig einem Festhalteabschnitt (5, 7),
- mindestens zwei innerhalb des Spannringes angeordneten, ringartig gebogenen, weitgehendst seitlich aneinanderstossenden Klemmbacken (11), welche mit ihrer äusseren Kontur (12) am Spannring anliegen und welche mit ihrer inneren Oberfläche (19) insgesamt wenigstens nahezu eine kreisrunde Ringöffnung bilden,
- je mindestens einem federartigen Organ (15) zwischen je den seitlich aneinanderstossenden Klemmbacken, um diese voneinanderzutreiben bzw. den Spannring im nicht gespannten Zustand in Ringöffnungsdurchmesser-vergrössernder Richtung auseinanderzutreiben und die Klemmbacken fest im Spannring zu halten, und
- einem Spannorgan (30) mit mindestens zwei Eingreifabschnitten (31, 33), vorgesehen, um an den Festhalteabschnitten eingreifend den offenen Spannring in Durchmesser-verkleinernder Richtung zu spannen.

2. Vorrichtung nach Anspruch 1, **dadurch gekennzeichnet, dass** die Klemmbacken eine äussere Oberfläche aufweisen, vorgesehen, um innen am Spannring an- bzw. aufzuliegen mit je seitlichen Führungsrändern (23), zum seitlich geführten Halten der Klemmbacken am Spannring, wobei die Führungsränder derart voneinander beabstandet sind, dass der Spannring auf der äusseren Oberfläche der Klemmbacken frei gleiten kann.

3. Vorrichtung nach einem der Ansprüche 1 oder 2 **dadurch gekennzeichnet, dass** je die innere Oberfläche (19) der Klemmbacken, welche insgesamt eine nahezu kreisrunde Ringöffnung bilden, je seitlich vorstehende Führungsränder (21) aufweisen, deren je innere gegen die innere Oberfläche gerichtete Seitenflanke (20) schräg bzw. konisch einwärts verlaufend ausgebildet ist, um beim Schrumpfen bzw. Spannen des ringartigen Festhalteorganes eine Verbreiterung der Bandbreite des Organes zu verhindern.

4. Vorrichtung nach Anspruch 2 oder 3 **dadurch gekennzeichnet, dass** die Auflagefläche für die Innenseite des Spannringes auf der äusseren Oberfläche der Klemmbacken in Spannring-Längsrichtung je seitlich in die Klemmbacken hineinragende Rillen (25) aufweist und/oder die Oberfläche bzw. Auflagefläche (27) mit einem reibungsvermindernden Material beschichtet bzw. versehen ist.

5. Vorrichtung nach einem der Ansprüche 1 bis 4 **dadurch gekennzeichnet, dass** die Klemmbacken in oder an der Stirn- bzw. Seitenfläche (13), gerichtet gegen je die benachbart angeordnete Klemmbacke, eine oder mehrere Vertiefung(en) bzw. Lochung(en) (17) aufweist für die Aufnahme der federartigen Organe (15), wobei von je zwei aneinanderstossenden Klemmbacken je zwei Vertiefungen bzw. Lochungen derart aufeinander ausgerichtet angeordnet sind, dass das oder die jeweils angeordnete(n) federartige(n) Organ(e) eine weitgehendst senkrechte Kraft auf die Seitenfläche der jeweiligen Klemmbacke ausübt (ausüben).

6. Vorrichtung nach einem der Ansprüche 1 bis 5 **dadurch gekennzeichnet, dass** mindestens drei Klemmbacken bzw. Klemmsegmente bzw. vorzugsweise vier bis acht Klemmbacken bzw. Klemmsegmente vorgesehen sind.

7. Vorrichtung nach einem der Ansprüche 1 bis 6 **dadurch gekennzeichnet, dass** das Spannorgan (30) mindestens zwei zangenartige Klemmschenkel (35, 37) mit je einem Eingreifabschnitt zum Eingreifen an den Festhalteabschnitten aufweist sowie ein eine Kraftkomponente erzeugendes Organ (41, 43), um die beiden Schenkel zueinanderzutreiben zum Spannen des Spannringes.

8. Vorrichtung nach Anspruch 7 **dadurch gekennzeichnet, dass** das die Kraftkomponente erzeugende Organ beispielsweise eine Gewindespindel oder ein anderes geeignetes Mittel aufweist, mittels welchem die beiden Schenkel voneinander bzw. zueinander bewegbar sind sowie ein Organ zum Bewegen der beispielsweise Gewindespindel bzw. des geeigneten anderen Mittels, wie beispielsweise ein Schraubgriff, ein Drehmomentschlüssel und dergleichen.

9. Vorrichtung nach Anspruch 7 oder 8 **dadurch gekennzeichnet, dass** das Spannorgan pneumatisch und/oder hydraulisch betätigbar ist.

10. Verfahren zum Anordnen, Spannen oder Schrumpfen eines ringförmigen Festhalteorganes, wie insbesondere eines Press-, Klemm- oder Schrumpfringes, wobei das Festhalteorgan innerhalb einer Mehrzahl von weitgehendst kreisrund angeordneten Klemmbacken bzw. -segmenten angeordnet wird, welche Backen bzw. Segmente mit ihren inneren Oberflächen insgesamt eine weitgehendst kreisrunde Ringöffnung bilden und welche je seitlich zwischen je zwei Klemmbacken bzw. Klemmsegmenten durch ein federartiges Organ, einen Abstand bildend, voneinander getrieben werden, worauf ein die Klemmbacken bzw. Klemmsegmente aussen umgreifender und diese haltender offener Spannring mittels eines Spannorgans in Durchmesser-verkleinernder Richtung gespannt wird, um die Klemmbacken weitgehendst radial senkrecht nach innen treibend zu bewegen und das Festhalteorgan, wie den Press-, Klemm- oder Schrumpfring, gegebenenfalls auf einem anzuordnenden bzw. festzulegenden Objekt zu spannen bzw. zu schrumpfen.

11. Verfahren nach Anspruch 10 **dadurch gekennzeichnet, dass** zum Spannen des Spannorganes zwei zangenartige Schenkel mittels einer Gewindespindel zueinander in zangenschliessender Richtung bewegt werden, wobei die Gewindespindel beispielsweise mittels eines Schraubgriffes oder eines Drehmomentschlüssels betätigt wird.

12. Verfahren nach Anspruch 10 **dadurch gekennzeichnet, dass** das Spannorgan pneumatisch oder hydraulisch betätigt wird.

13. Anordnung zum Schrumpfen bzw. Spannen von Klemm-, Press- oder Schrumpfringen, wie insbesondere von sogenannten Multi Crimp-Ringen, mit einer Vorrichtung nach einem der Ansprüche 1 bis 9.

## Claims

1. Device for arranging, clamping or shrinking a ring-like securing member, with
- an open clamping ring (3) with a securing portion (5, 7) at each end,
- at least two gripping jaws (11), which are arranged inside the clamping ring, are curved in the manner of a ring and as far as possible laterally abut, and which with their outer contour (12) bear against the clamping ring and with their inner surface (19), as a whole, form at least approximately a circular ring opening,
- in each case at least one spring-like member (15) between each of the laterally abutting gripping jaws, in order to drive the latter away from one another, or drive the clamping ring apart in the direction which increases the diameter of the ring opening when in the unclamped state and hold the gripping jaws firmly in the clamping ring, and
- a clamping member (30) with at least two engaging portions (31, 33), provided in order, when engaging on the securing portions, to clamp the open clamping ring in the diameter-reducing direction.

2. Device according to Claim 1, **characterised in that** the gripping jaws have an outer surface, provided in order to bear against or upon the inside of the clamping ring with respective lateral guiding borders (23), for the purpose of holding the gripping jaws against the clamping ring in a laterally guided manner, the guiding borders being spaced apart from one another in such a way that the clamping ring can slide freely on the outer surface of the gripping jaws.

3. Device according to either of Claims 1 and 2,
**characterised in that** the inner surfaces (19) of each of the gripping jaws, which, as a whole, form an approximately circular ring opening, have respective laterally protruding guiding borders (21), of which the respective inner lateral flank (20) directed towards the inner surface is designed to run obliquely. or conically inwards in order to prevent a widening of the band width of the ring-like securing member during the shrinking or clamping thereof.

4. Device according to Claim 2 or 3, **characterised in that** the bearing surface for the inside of the clamping ring on the outer surface of the gripping jaws has, in. the longitudinal direction of the clamping ring, respective grooves (25) projecting laterally into the gripping jaws, and/or the surface or bearing surface (27) is coated or provided with a friction-reducing material.

5. Device according to one of Claims 1 to 4,
**characterised in that** the gripping jaws have, in or on the end face or side face (13), directed towards the respective adjacently arranged gripping jaw, one or more recess(es) or perforation(s) (17) for receiving the spring-like members (15), two respective recesses or perforations of two respective abutting gripping jaws being arranged in mutual alignment in such a way that the respectively arranged spring-like member(s) exerts (exert) an as far as possible perpendicular force on the side face of the respective gripping jaw.

6. Device according to one of Claims 1 to 5,
**characterised in that** at least three gripping jaws or gripping segments or preferably four to eight gripping jaws or gripping segments are provided.

7. Device according to one of Claims 1 to 6,
**characterised in that** the clamping member (30) has at least two pincer-like gripping limbs (35, 37), each with an engaging portion for engaging on the securing portions, and also a member (41, 43) which generates a force component in order to drive the two limbs towards one another for the purpose of clamping the clamping ring.

8. Device according to Claim 7, **characterised in that** the member which generates the force component has, for example, a threaded spindle or another suitable means, by means of which the two limbs can be moved away from or towards one another, and also a member for moving the, for example, threaded spindle or the suitable other means, such as for example a screw handle, a torque wrench and the like.

9. Device according to Claim 7 or 8, **characterised in that** the clamping member is pneumatically and/or hydraulically actuable.

10. Method for arranging, clamping or shrinking a ringshaped securing member, such as in particular a press ring, gripping ring or shrink ring, in which the securing member is arranged inside a plurality of as far as possible circularly arranged gripping jaws or segments, which jaws or segments with their inner surfaces, as a whole, form an as far as possible circular ring opening and which are each driven laterally, between two respective gripping jaws or gripping segments, away from one another by a spring-like member so as to form a spacing, whereupon an open clamping ring, encompassing the gripping jaws or gripping segments on the outside and holding them, is clamped by means of a clamping member in the diameter-reducing direction in order to move the gripping jaws in a driving manner as far as possible radially perpendicularly inwards and to clamp or shrink the securing member, such as the press ring, gripping ring or shrink ring, as appropriate on an object to be arranged or secured.

11. Method according to Claim 10, **characterised in that**, for the purpose of clamping the clamping member, two pincer-like limbs are moved towards one another in the pincer-closing direction by means of a threaded spindle, the threaded spindle being actuated, for example, by means of a screw handle or a torque wrench.

12. Method according to Claim 10, **characterised in that** the clamping member is pneumatically or hydraulically actuated.

13. Arrangement for shrinking or clamping gripping rings, press rings or shrink rings, such as in particular so-called multi-crimp rings, using a device according to one of Claims 1 to 9.

## Revendications

1. Dispositif pour disposer, serrer ou rétrécir un organe de maintien de type annulaire, avec
- une bague de serrage (3) ouverte avec à chaque fois en bout de chaîne une partie de maintien (5, 7),
- au moins deux mâchoires de serrage (11) disposées à l'intérieur de la bague de serrage, pliées à la façon d'un anneau et se touchant dans une large mesure sur le côté, lesquelles viennent s'appuyer avec leur contour (12) externe sur la bague de serrage et, avec leur surface (19) interne, forment globalement au moins pratiquement une ouverture annulaire circulaire,
- au moins un organe (15) du genre languette élastique entre les mâchoires de serrage contiguës sur le côté, afin de les écarter l'une de l'autre et d'amener la bague de serrage dans l'état non serré dans le sens qui agrandit le diamètre de l'ouverture de bague et de maintenir les mâchoires de serrage fermement dans la bague de serrage, et
- un organe de serrage (30) avec au moins deux parties d'engrenage (31, 33), prévu pour serrer la bague de serrage ouverte dans le sens qui réduit le diamètre en l'emboîtant sur les parties de maintien.

2. Dispositif selon la revendication 1, **caractérisé en ce que** les mâchoires de serrage présentent une surface externe prévue pour s'appuyer à l'intérieur sur la bague de serrage avec respectivement des bords de guidage (23) latéraux, pour le maintien guidé sur le côté des mâchoires de serrage sur la bague de serrage, les bords de guidage étant espacés l'un de l'autre de telle façon que la bague de serrage peut glisser librement sur la surface externe des mâchoires de serrage.

3. Dispositif selon l'une quelconque des revendications 1 ou 2, **caractérisé en ce que** les surfaces (19) interne respectives des mâchoires de serrage, qui forment globalement une ouverture annulaire presque circulaire, présentent respectivement des bords de guidage (21) dépassant sur le côté, dont le flanc latéral (20) interne et orienté vers la surface interne est conçu en allant vers l'intérieur avec un tracé oblique ou conique, afin d'empêcher un élargissement de la largeur de bande de l'organe lors du rétrécissement ou du serrage de l'organe de maintien de type annulaire.

4. Dispositif selon la revendication 2 ou 3, **caractérisé en ce que** la surface d'appui pour le côté interne de la bague de serrage présente des rainures (25) qui dépassent sur le côté dans les mâchoires de serrage sur la surface externe des mâchoires de serrage dans le sens longitudinal de la bague de serrage et/ou la surface ou surface d'appui (27) est recouverte ou pourvue d'un matériau qui réduit le frottement.

5. Dispositif selon l'une quelconque des revendications 1 à 4, **caractérisé en ce que** les mâchoires de serrage présentent dans ou sur la surface frontale ou latérale (13) une ou plusieurs cavité(s) ou perforation(s) (17) orientée(s) vers respectivement la mâchoire de serrage disposée à proximité, pour le logement des organes (15) du type languette élastique, deux cavités ou perforations de deux mâchoires de serrage contiguës étant disposées et orientées l'une vers l'autre de telle façon que l'(les) organe(s) respectivement disposé(s) et de type languette élastique exerce(nt) une force très largement verticale sur la surface latérale de la mâchoire de serrage respective.

6. Dispositif selon l'une quelconque des revendications 1 à 5, **caractérisé en ce qu'**il est prévu au moins trois mâchoires de serrage ou segments ou de préférence quatre à huit mâchoires de serrage ou segments de serrage.

7. Dispositif selon l'une quelconque des revendications 1 à 6, **caractérisé en ce que** l'organe de serrage (30) présente au moins deux branches de serrage (35, 37) du type pince avec une partie d'engrènement pour l'engagement sur les parties de maintien et un organe (41, 43) générant une composante de force, pour resserrer les deux branches pour le serrage de la bague de serrage.

8. Dispositif selon la revendication 7, **caractérisé en ce que** l'organe générant la composante de force présente par exemple une broche filetée ou un autre moyen approprié grâce auquel les deux branches peuvent être rapprochées ou éloignées l'une de l'autre et un organe pour le déplacement de la broche filetée par exemple ou de l'autre moyen approprié, par exemple une poignée à vis, une clé dynamométrique et similaire.

9. Dispositif selon la revendication 7 ou 8, **caractérisé en ce que** l'organe de serrage peut être actionné de façon pneumatique et/ou de façon hydraulique.

10. Procédé pour disposer, serrer ou rétrécir un organe de maintien de type annulaire, comme en particulier une bague de pression, de serrage ou de frettage, l'organe de maintien étant disposé à l'intérieur d'un grand nombre de mâchoires ou de segments de serrage disposés très largement de façon circulaire, lesquels mâchoires et segments avec leurs surfaces internes forment globalement une ouverture annulaire largement circulaire et qui sont éloignés les uns des autres sur le côté entre deux mâchoires ou segments de serrage par un organe de type languette élastique, en formant un espacement, après quoi une bague de serrage ouverte, entourant à l'extérieur les mâchoires ou segments de serrage et les maintenant, est serrée au moyen d'un organe de serrage dans la direction réduisant le diamètre, afin de déplacer les mâchoires de serrage très largement dans le sens radial et verticalement en les poussant vers l'intérieur et de serrer ou rétrécir l'organe de maintien comme la bague de pression, de serrage ou de frettage sur un objet à mettre en place ou à fixer.

11. Procédé selon la revendication 10, **caractérisé en ce que**, pour le serrage de l'organe de serrage, deux branches du type pince sont déplacées au moyen d'une broche filetée l'une vers l'autre dans le sens fermant la pince, la broche filetée étant actionnée par exemple au moyen d'une poignée à vis ou d'une clé dynamométrique.

12. Procédé selon la revendication 10, **caractérisé en ce que** l'organe de serrage est actionné de façon pneumatique ou hydraulique.

13. Agencement pour rétrécir ou serrer des bagues de serrage, de compression ou de frettage, comme en particulier des bagues multisertissage, avec un dispositif selon l'une quelconque des revendications 1 à 9.
